# EUROPÄISCHE PATENTANMELDUNG

(11) **EP 0 599 802 A1**
(43) Veröffentlichungstag der Anmeldung: **01.06.1994**
(21) Anmeldenummer: 93890221.0
(22) Anmeldetag: 11.11.1993
(51) Int. Cl.: F02F 7/00, F01L 1/04

(54) **Den Ventiltrieb aufnehmender Zylinderkopf für Brennkraftmaschinen**

(30) Priorität: 20.11.1992 AT 2305/92
(71) Anmelder: Laimböck, Franz, Dipl.Ing.Dr., A-8051 Graz-Thal (AT)
(72) Erfinder: Laimböck, Franz, Dipl.Ing.Dr., A-8051 Graz-Thal (AT)
(74) Vertreter: Hübscher, Heiner, Dipl.-Ing.

(57) **Zusammenfassung**

Der im zu kühlenden Bereich aus Leichtmetall bestehende Zylinderkopf für eine Brennkraftmaschine nimmt den Ventiltrieb (4 - 6) auf. Um eine Geräuschminderung zu erzielen, sind die den Ventiltrieb bildenden, geräuschanregenden Teile (4 - 6) zumindest in einem eigenen Gehäuse (7) untergebracht, das aus einem den Körperschall besser als das Leichtmetall des übrigen Zylinderkopfes (1) dämpfenden Werkstoff besteht und am übrigen Zylinderkopf (1) unter Zwischenlage einer Schicht (8) befestigt ist, deren Dehnungseigenschaften bei Temperaturschwankungen sich mit den Dehnungseigenschaften des Ventiltriebes (4 - 6) kompensieren und die Körperschallweiterleitung verringert, außerdem besitzt dieses Gehäuse (7) einen es berührungslos umgebenden Deckel (10).

## Beschreibung

Die Erfindung betrifft einen den Ventiltrieb aufnehmenden Zylinderkopf für Brennkraftmaschinen, bei dem die den Ventiltrieb bildenden, geräuschanregenden Teile wie Wellen, Kipphebel, Lager u. dgl. in einem eigenen Gehäuse untergebracht bzw. an diesem befestigt sind.

Durch den Zylinderkopf wird wegen seiner verhältnismäßig großen Berührungsfläche mit dem Brennraum einer Brennkraftmaschine eine relativ hohe Schallmenge weitergeleitet und dann nach außen abgegeben. Diese Verhältnisse sind bei Zylinderköpfen aus Leichtmetall bzw. Aluminium noch ungünstiger, weil der Werkstoff hinsichtlich Schallweiterleitung und Schallabsorption zu wünschen übrig läßt. Trotz dieser Eigenschaften wird bisher der Zylinderkopf wegen der guten Kühleigenschaften in allen wesentlichen und auch für den Ventiltrieb wichtigen Teilen aus Leichtmetall bzw. Aluminium hergestellt, in der Regel gegossen.

Es ist zwar bereits bekannt (AT-PS 67 242, DE-PS 1 145 436, GB-PS 170 ,436) die den Ventiltrieb aufnehmenden Teile in einem am Zylinderkopf befestigten eigenen Gehäuse unterzubringen, jedoch bestehen diese Teile aus demselben Werkstoff wie der Zylinderkopf, sind ohne Geräuschabschirmung belassen und dienen nur dazu, eine einfachere Montage bzw. Demontage der Steuertriebseinzelteile zu ermöglichen.

Der Erfindung liegt daher die Aufgabe zugrunde, diesen Mangel zu beseitigen und einen Zylinderkopf der eingangs geschilderten Art zu schaffen, der eine Geräuschminderung ergibt.

Diese Aufgabe wird erfindungsgemäß dadurch gelöst, daß bei einem im zu kühlenden Bereich aus Leichtmetall bestehenden Zylinderkopf das Gehäuse für den Ventiltrieb aus einem den Körperschall besser als das Leichtmetall des übrigen Zylinderkopfes dämpfenden Werkstoff, insbesondere aus Grauguß, hergestellt und am übrigen Zylinderkopf unter Zwischenlage einer, z. B. aus Polyoximethylen bestehenden, Schicht befestigt ist, deren Dehnungseigenschaften bei Temperaturschwankungen sich mit den Dehnungseigenschaften des Ventiltriebes kompensieren, wobei das Gehäuse für den Ventiltrieb einen es berührungslos umgebenden Deckel besitzt.

Es sind also die für den Ventiltrieb wichtigen und geräuschanregenden Teile nicht mehr unmittelbar am aus Leichtmetall bestehenden Zylinderkopf angebracht, sondern ohne direkten Kontakt mit dem Aluminium od. dgl. in dem eigenen Gehäuse untergebracht, das aus einem Werkstoff besteht, der, wie z. B. Grauguß, deutlich bessere Dämpfungseigenschaften als Aluminium besitzt, was zu einer erheblichen Verringerung des weitergeleiteten Körperschalls führt. Statt Grauguß könnte auch Magnesium oder ein anderes Material mit ähnlichen Eigenschaften verwendet werden. Der Ventiltrieb könnte auch mehr als eine bzw. eine mehrteilige Nockenwelle umfassen, ebenso wie andere Betätigungsmittel für die Ventile an Stelle von Kipphebeln sowie andere Konstruktions- und Funktionsarten für den Ventiltrieb an sich möglich sind. Die Erfindung bezieht sich auch auf Ausbildungen mit mehr als einem eigenen Gehäuse, wenn es die Konstruktion des Ventieltriebes verlangt.

Da das den Ventiltrieb aufnehmende Gehäuse am Zylinderkopf besonders gelagert ist, entstehen Trennfugen, die auf die Schallweiterleitung ebenfalls stark dämpfend wirken. Durch die Wahl der Schicht zwischen dem Gehäuse und dem übrigen Zylinderkopf wird trotz der Lagerung des Ventiltriebes in einem eigenen Gehäuse ein konstantes Ventilspiel über den gesamten Temperaturbereich der Brennkraftmaschine erreicht. Das Nennventilspiel kann dadurch kleiner gewählt werden, was sich günstig auf die Geräuschminderung und die Verringerung des Verschleißes auswirkt. Dadurch, daß das Gehäuse für den Ventiltrieb mit einem entkoppelten Deckel umgeben ist und somit keine Flächen enthält, die mit der Außenumgebung in Verbindung stehen, wird der durch Körperschall verursachte abgestrahtle Lärm nochmals stark reduziert.

In der Zeichnung ist der Erfindungsgegenstand beispielsweise dargestellt, und zwar zeigen die
- Fig. 1 und 2: einen Zylinderkopf einer Brennkraftmaschine in zwei verschiedenen Vertikalschnitten.

Mit 1 ist der aus Leichtmetall, insbesondere Aluminium, bestehende, die Gaskanäle 2 bildende und die Ventilführungen 3 aufnehmende Hauptteil des Zylinderkopfes bezeichnet. Der Ventiltrieb, nämlich die Nockenwelle 4 mit ihren Lagern 5 und den Schwinghebeln 6, die auf die Ventilstößel wirken, sind in einem eigenen Gehäuse 7 untergebracht, das aus Grauguß besteht und am Hauptteil 1 unter Zwischenlage einer Schicht 8 aus Polyoximethylen befestigt bzw. angeschraubt ist. Das Gehäuse 7 für den Ventieltrieb besitzt eine Abdekkung 10 die das Gehäuse 7 nicht berührt.f

## Patentansprüche

1. Den Ventiltrieb (4 - 6) aufnehmender Zylinderkopf für Brennkraftmaschinen, bei dem die den Ventiltrieb bildenden, geräuschanregenden Teile wie Wellen (4), Kipphebel (6), Lager (5) u. dgl. in einem eigenen Gehäuse (7) untergebracht bzw. an diesem befestigt sind, dadurch gekennzeichnet, daß bei einem im zu kühlenden Bereich aus Leichtmetall bestehenden Zylinderkopf (1), das Gehäuse (7) für den Ventiltrieb (4 - 6) aus einem den Körperschall besser als das Leichtmetall des übrigen Zylinderkopfes (1) dämpfenden Werkstoff, insbesondere aus Grauguß, hergestellt und am übrigen Zylinderkopf (1) unter Zwischenlage einer, z. B. aus Polyoximethylen bestehenden, Schicht (8) befestigt ist, deren Dehnungseigenschaften bei Temperaturschwankungen sich mit den Dehnungseigenschaften des Ventiltriebes (4 - 6) kompensieren, wobei das Gehäuse (7) für den Ventiltrieb einen es berührungslos umgebenden Deckel (10) besitzt.
